# FASCICULE DE BREVET EUROPEEN

(11) **EP 1 256 328 B1**
(45) Date de publication et mention de la délivrance du brevet: **10.10.2018**
(21) Numéro de dépôt: 02291040.0
(22) Date de dépôt: 24.04.2002
(51) Int. Cl.: A46B 11/00

(54) **Paillette pour la conservation de petites quantités de substances, en particulier de liquides biologiques**
Röhrchen zum Aufbewahren kleiner Mengen von Substanzen, besonders von biologischen Flüssigkeiten
Straw for the preservation of small amounts of substances, in particular of biological liquids

(30) Priorité: 07.05.2001 FR 0106081
(43) Date de publication de la demande: 13.11.2002
(73) Titulaire: IMV Technologies, 61300 L'Aigle (FR)
(72) Inventeur: Saint-Ramon, Jean-Gérard, 61300 l'Aigle (FR); Lesieur, Francis, 61300 Saint-Michel-Thubeuf (FR)
(74) Mandataire: Santarelli

(56) Documents cités:
- EP-A- 0 917 862
- FR-A- 2 753 367
- GB-A- 1 192 946
- GB-A- 1 299 934
- US-A- 5 279 606
- US-B1- 6 203 489

## Description

La présente invention concerne une paillette pour la conservation de petites quantités de substances, notamment des substances biologiques, en particulier des liquides biologiques.

Ce type de paillette, connue sous la dénomination de "paillette française", a été divulgué pour la première fois dans le Brevet Français N°995 878.

Les paillettes fabriquées selon ce brevet et utilisées jusqu'à présent comprennent un bouchon tripartite constitué par deux tampons d'une substance fibreuse enserrant une poudre susceptible de se transformer au contact d'un liquide en une pâte ou gel imperméable adhérant à la paroi du tube en créant un bouchon étanche.

Les paillettes à bouchon tripartite mises au point et commercialisées par la Demanderesse donnent toute satisfaction. Néanmoins, une certaine absorption de liquide contenu dans la paillette a pu être constatée, quoique très faible, de l'ordre de 7 %.

Une solution qui a été proposée pour pallier le problème ci-dessus a été de remplacer le bouchon tripartite par une bille en matière plastique rigide ou métallique. Cette solution ne s'est pas avérée satisfaisante car, si l'absorption de liquide contenu dans la paillette a été réduite à zéro, de nouvelles difficultés rédhibitoires sont apparues, le bouchon n'étant plus du tout étanche aux liquides.

Le brevet FR-A-2 753 367 propose une paillette comportant un bouchon tripartite comprenant une poudre hydrogel entre deux tampons, tampon externe et un tampon interne, ladite paillette étant caractérisée en ce que la longueur du tampon externe est au moins deux fois supérieure à la longueur du tampon interne. Selon ce brevet l'absorption du liquide contenu dans la paillette n'est que très faiblement réduite par rapport à celle constatée avec une paillette munie d'un bouchon tripartite classique.

Le brevet GB1,299,934 divulgue une paillette pour la conservation de petites quantités de substance se composant d'un tube et d'un bouchon comportant de la poudre gélifiante entourée par une tresse cylindrique.

Le brevet GB1,192,946 divulgue une paillette munie d'un bouchon et enseigne diverses possibilités pour les éléments venant en remplacement de la matière textile tressée.

Il peut s'agir d'un mélange de granules d'alcool polyvinylique et de granules d'éther cellulose, ces derniers granules ayant été soumis pendant leur production à un traitement thermique contrôlé pour qu'ils deviennent moins sensibles à l'eau; il peut également s'agir d'un mélange de granules d'alcool polyvinylique et de perles de chlorure de polyvinyle; et encore les éléments venant en remplacement de la matière textile tressée peuvent être constitués uniquement de perles de chlorure de polyvinyle.

Un objet de la présente invention est de disposer d'une paillette munie d'un bouchon qui tout en étant étanche aux liquides, n'absorbe qu'une faible quantité d'un liquide contenu dans la paillette. Plus précisément, un objet de l'invention est de fournir une paillette munie d'un bouchon étanche qui n'absorbe qu'une quantité d'un liquide qui y est contenu au plus égale à environ 4 %.

D'autres objets et avantages de l'invention apparaîtront à la lecture de la description ci-après.

La présente invention répond à l'objet ci-dessus et fournit une paillette pour la conservation de petites quantités de substances, notamment des substances biologiques, se composant d'un segment de tube muni à l'intérieur de l'une de ses extrémités d'un bouchon comportant de la poudre gélifiante ainsi qu'une tresse ou une gaine, caractérisée en ce qu'une partie de la poudre gélifiante est remplacée par de la matière non absorbante sous forme dispersée, ledit bouchon comprenant ainsi un mélange de poudre gélifiante et de matière non absorbante sous forme dispersée.

La poudre gélifiante est une matière susceptible de se transformer au contact d'un liquide en une pâte ou gel imperméable adhérant à la paroi du tube en créant un bouchon étanche.

La poudre gélifiante peut par exemple être un alginate ou bien de l'alcool polyvinylique.

Selon l'invention, une partie de la poudre gélifiante est remplacée par de la matière non absorbante sous forme dispersée.

La matière non absorbante peut être par exemple du verre, du PVC, des diatomées, des perlites, etc.

La matière non absorbante doit se trouver sous forme dispersée.

La granulométrie de la matière non absorbante doit être voisine de celle de la poudre gélifiante.

La granulométrie de la poudre gélifiante à utiliser est déterminée aisément par l'homme du métier selon la nature de ladite poudre gélifiante.

La matière non absorbante est par exemple sous forme de billes.

Les billes ont un diamètre moyen compris par exemple entre environ 50 et environ 300 µm.

La matière non absorbante peut également être sous forme de petites lamelles ou de fragments.

Selon l'invention, une proportion de poudre gélifiante comprise entre environ 10% et environ 50% est remplacée par de la matière non absorbante sous forme dispersée.

Selon l'invention la paillette peut être munie d'un bouchon tripartite ou monobloc.

Le bouchon tripartite est constitué par une partie externe, qui n'est pas en contact direct avec le liquide contenu dans la paillette et d'une partie interne, en contact avec le liquide contenu dans la paillette, enserrant une partie intermédiaire contenant de la poudre gélifiante.

Ces trois parties peuvent être sensiblement de même longueur ou avoir des longueurs différentes.

Dans un premier mode de réalisation, la paillette est munie d'un bouchon tripartite classique. Ce bouchon est constitué par deux tampons d'une substance fibreuse enserrant une poudre gélifiante. Selon l'invention, une partie de la poudre gélifiante du bouchon est remplacée par de la matière non absorbante sous forme dispersée.

Dans ce premier mode de réalisation, la partie externe est en substance fibreuse standard et la partie interne est en substance fibreuse standard.

Les parties externe et interne peuvent être sous forme d'une tresse.

La partie intermédiaire est constituée d'un mélange de poudre gélifiante et de matière non absorbante sous forme dispersée.

Dans le premier mode de réalisation, la paillette pour la conservation de petites quantités de substances, notamment des substances biologiques, se compose d'un segment de tube muni à l'intérieur de l'une de ses extrémités d'un bouchon constitué d'une partie externe et d'une partie interne enserrant une partie intermédiaire comportant de la poudre gélifiante. Elle est caractérisée en ce que la partie intermédiaire est composée d'un mélange d'une poudre gélifiante et de matière non absorbante sous forme dispersée.

Dans un deuxième mode de réalisation de l'invention, le bouchon de la paillette selon l'invention est tripartite et il comprend un noyau en matière thermoplastique gainé par des fils constituant une gaine.

Dans un premier cas de ce deuxième mode de réalisation, le bouchon tripartite est constitué d'une partie externe composée d'une tresse en substance fibreuse, d'une partie interne composée d'un noyau en matière thermoplastique gainé par des fils en constituant une gaine et d'une partie intermédiaire composée de poudre gélifiante dans laquelle, selon l'invention, on a substitué une partie par de la matière non absorbante sous forme dispersée.

En d'autres termes, dans ce premier cas du deuxième mode de réalisation, la partie intermédiaire est constituée d'un mélange de poudre gélifiante et de matière non absorbante sous forme dispersée.

Dans un deuxième cas du deuxième mode de réalisation, le bouchon tripartite est constitué d'une partie externe composée d'une tresse en substance fibreuse, d'une partie interne composée d'un noyau en matière thermoplastique gainé par des fils en constituant une gaine, ledit noyau comportant un alésage et d'une partie intermédiaire composée de poudre gélifiante dans laquelle, selon l'invention, on a substitué une partie par de la matière non absorbante sous forme dispersée.

Ici encore, la partie intermédiaire est constituée d'un mélange de poudre gélifiante et de matière non absorbante sous forme dispersée.

Dans un troisième cas de ce deuxième mode de réalisation, le bouchon tripartite est constitué d'une partie externe composée d'une tresse en substance fibreuse, d'une partie interne composée d'un noyau en matière thermoplastique gainé par des fils en constituant une gaine, ledit noyau comportant une tresse centrale, et d'une partie intermédiaire composée de poudre gélifiante dans laquelle, selon l'invention, on a substitué une partie par de la matière non absorbante sous forme dispersée.

La partie intermédiaire est donc constituée d'un mélange de poudre gélifiante et de matière non absorbante sous forme dispersée.

Dans un troisième mode de réalisation de l'invention, le bouchon est monobloc.

Dans un premier cas du troisième mode de réalisation, le bouchon monobloc est constitué d'un noyau en matière thermoplastique gainé par des fils constituant une gaine imprégnés d'une poudre gélifiante dans laquelle, selon l'invention, on a substitué une partie par de la matière non absorbante sous forme dispersée.

Dans un deuxième cas du troisième mode de réalisation, le bouchon monobloc est constitué d'un noyau en matière thermoplastique gainé par des fils constituant une gaine et comprenant une tresse centrale imprégnée de poudre gélifiante dans laquelle, selon l'invention, on a substitué une partie par de la matière non absorbante sous forme dispersée.

Dans le cas d'un bouchon tripartite, la longueur totale du bouchon est comprise entre environ 7 mm et environ 14 mm.

La partie externe a une longueur comprise entre environ 3 mm et environ 14 mm.

La partie interne a une longueur comprise entre environ 2 mm et environ 5 mm.

La partie intermédiaire a une longueur comprise entre environ 1,5 mm et environ 5 mm.

La quantité de poudre gélifiante qui doit être incorporée dans le bouchon de la paillette avant la mise en oeuvre de l'invention dépend du type du bouchon et est connue de l'homme du métier.

Dans tous les cas, il faut, selon l'invention, remplacer une partie de la poudre gélifiante par de la matière non absorbante sous forme dispersée.

La proportion de poudre gélifiante remplacée par de la matière non absorbante sous forme dispersée comprise entre environ 10% et environ 50% et dépend du type de bouchon. L'homme du métier déterminera aisément dans chaque cas la proportion de poudre gélifiante à remplacer par de la matière non absorbante sous forme dispersée pour obtenir une paillette avec un bouchon étanche et une absorption de liquide réduite.

La paillette de l'invention présente une bonne étanchéité et une absorption très faible du liquide qui y est contenu, de l'ordre de 4 % et même moins.

L'invention sera décrite plus en détail mais de façon non limitative en référence aux Figures annexées dans lesquelles
- la Figure 1 représente une vue partielle d'une paillette de l'invention selon le premier mode de réalisation,
- la Figure 2 représente une vue partielle d'une paillette de l'invention selon le premier cas du deuxième mode de réalisation,
- la Figure 3 représente une vue partielle d'une paillette de l'invention selon le deuxième cas du deuxième mode de réalisation,
- la Figure 4 représente une vue partielle d'une paillette de l'invention selon le troisième cas du deuxième mode de réalisation,
- la Figure 5 représente une vue partielle d'une paillette de l'invention selon le premier cas du troisième mode de réalisation,
- la Figure 6 représente une vue partielle d'une paillette de l'invention selon le premier cas du troisième mode de réalisation.

En référence à la Figure 1, la paillette 1 se compose d'un segment de tube 2 muni à l'une de ses extrémités d'un bouchon 3 tripartite.

La partie externe 31, qui n'est pas en contact avec du liquide contenu dans la paillette, est une tresse en substance fibreuse.

La partie interne 33, en contact avec du liquide contenu dans la paillette, est une tresse en substance fibreuse.

La partie intermédiaire 32 est constituée d'un mélange 4 de poudre gélifiante et de matière non absorbante sous forme dispersée.

En référence à la Figure 2, la paillette 1 se compose d'un segment de tube 2 muni à l'une de ses extrémités d'un bouchon 3 tripartite.

La partie externe 31, qui n'est pas en contact avec du liquide contenu dans la paillette, est une tresse en substance fibreuse.

La partie interne 33, en contact avec du liquide contenu dans la paillette, est constituée d'un noyau 53 en matière thermoplastique gainé par des fils en une gaine 63.

La partie intermédiaire 32 est constituée d'un mélange 4 de poudre gélifiante et de matière non absorbante sous forme dispersée.

En référence à la Figure 3, la paillette 1 se compose d'un segment de tube 2 muni à l'une de ses extrémités d'un bouchon 3 tripartite.

La partie externe 31, qui n'est pas en contact avec du liquide contenu dans la paillette, est une tresse en substance fibreuse.

La partie interne 33, en contact avec du liquide contenu dans la paillette, est constituée d'un noyau 53 en matière thermoplastique gainé par des fils en une gaine 63. Le noyau 53 comporte un alésage 73.

La partie intermédiaire 32 est constituée d'un mélange 4 de poudre gélifiante et de matière non absorbante sous forme dispersée.

En référence à la Figure 4, la paillette 1 se compose d'un segment de tube 2 muni à l'une de ses extrémités d'un bouchon 3 tripartite.

La partie externe 31, qui n'est pas en contact avec du liquide contenu dans la paillette, est une tresse en substance fibreuse.

La partie interne 33, en contact avec du liquide contenu dans la paillette, est constituée d'un noyau 53 en matière thermoplastique gainé par des fils en une gaine 63. Le noyau 53 comporte une tresse centrale 83.

La partie intermédiaire 32 est constituée d'un mélange 4 de poudre gélifiante et de matière non absorbante sous forme dispersée.

En référence à la Figure 5, la paillette 1 se compose d'un segment de tube 2 muni à l'une de ses extrémités d'un bouchon 3 monobloc.

Le bouchon 3 est constitué d'un noyau 50 en matière thermoplastique gainé par des fils constituant une gaine 60. Les fils de la gaine 60 sont imprégnés d'un mélange 4 de poudre gélifiante et de matière non absorbante sous forme dispersée.

En référence à la Figure 2, la paillette 1 se compose d'un segment de tube 2 muni à l'une de ses extrémités d'un bouchon 3 monobloc.

Le bouchon 3 est constitué d'un noyau 50 en matière thermoplastique gainé par des fils constituant une gaine 60 comprenant une tresse centrale 80 en fils synthétiques imprégnée d'un mélange 4 de poudre gélifiante et de matière non absorbante sous forme dispersée.

L'homme du métier comprendra que bien que l'invention ait été décrite et illustrée pour des modes de réalisation particuliers, de nombreuses variantes peuvent être envisagées tout en restant dans le cadre de l'invention tel que défini dans les revendications annexées.

## Revendications

1. Paillette pour la conservation de petites quantités de substances, notamment des substances biologiques, se composant d'un segment de tube muni à l'intérieur de l'une de ses extrémités d'un bouchon comportant de la poudre gélifiante ainsi qu'une tresse ou une gaine, **caractérisée en ce qu'**une partie de la poudre gélifiante est remplacée par de la matière non absorbante sous forme dispersée, ledit bouchon comprenant ainsi un mélange de poudre gélifiante et de matière non absorbante sous forme dispersée.

2. Paillette selon la revendication 1, **caractérisée en ce que** la poudre gélifiante est choisie dans le groupe constitué par les alginates et l'alcool polyvinylique.

3. Paillette selon l'une des revendications 1 et 2, **caractérisée en ce que** la matière non absorbante est choisie dans le groupe composé du verre, du PVC, des diatomées et des perlites.

4. Paillette selon l'une quelconque des revendications 1 à 3, **caractérisée en ce que** la matière non absorbante est sous forme de billes.

5. Paillette selon la revendication 4, **caractérisée en ce que** le diamètre moyen des billes est compris par exemple entre environ 50 µm et environ 300 µm.

6. Paillette selon l'une quelconque des revendications 1 à 5, **caractérisée en ce qu'**une proportion de poudre gélifiante comprise entre environ 10% et environ 50% est remplacée par de la matière non absorbante sous forme dispersée.

7. Paillette selon l'une quelconque des revendications 1 à 6, **caractérisée en ce que** le bouchon est un bouchon tripartite constitué d'une partie externe qui n'est pas en contact direct avec le liquide contenu dans ladite paillette et d'une partie interne qui est en contact avec le liquide contenu dans ladite paillette, enserrant une partie intermédiaire contenant de la poudre gélifiante.

8. Paillette selon la revendication 7, **caractérisée en ce que** le bouchon est un bouchon tripartite constitué d'une partie externe et d'une partie interne en substance fibreuse enserrant une partie intermédiaire composée d'un mélange de poudre gélifiante et de matière non absorbante sous forme dispersée.

9. Paillette selon la revendication 7, **caractérisée en ce que** le bouchon est constitué d'une partie externe composée d'une tresse en substance fibreuse, d'une partie interne composée d'un noyau en matière thermoplastique gainé par des fils en constituant une gaine et d'une partie intermédiaire composée de poudre gélifiante dans laquelle une partie a été remplacée par de la matière non absorbante sous forme dispersée.

10. Paillette selon la revendication 7, **caractérisée en ce que** le bouchon tripartite est constitué d'une partie externe composée d'une tresse en substance fibreuse, d'une partie interne composée d'un noyau en matière thermoplastique gainé par des fils en constituant une gaine, ledit noyau comportant un alésage, et d'une partie intermédiaire composée de poudre gélifiante dans laquelle une partie a été remplacée par de la matière non absorbante sous forme dispersée.

11. Paillette selon la revendication 7, **caractérisée en ce que** le bouchon tripartite est constitué d'une partie externe composée d'une tresse en substance fibreuse, d'une partie interne composée d'un noyau en matière thermoplastique gainé par des fils en constituant une gaine, ledit noyau comportant une tresse centrale, et d'une partie intermédiaire composée de poudre gélifiante dans laquelle une partie a été remplacée par de la matière non absorbante sous forme dispersée.

12. Paillette selon l'une quelconque des revendications 1 à 6, **caractérisée en ce que** le bouchon est monobloc et constitué d'un noyau en matière thermoplastique gainé par des fils constituant une gaine, imprégnés d'une poudre gélifiante dans laquelle une partie a été remplacée par de la matière non absorbante sous forme dispersée.

13. Paillette selon l'une quelconque des revendications 1 à 6, **caractérisée en ce que** le bouchon est monobloc et constitué d'un noyau en matière thermoplastique gainé par des fils constituant une gaine avec une tresse centrale imprégnée de poudre gélifiante dans laquelle une partie a été remplacée par de la matière non absorbante sous forme dispersée.

## Patentansprüche

1. Röhrchen zur Aufbewahrung geringer Mengen von Substanzen, insbesondere biologischen Substanzen, aufweisend einen im Inneren einer seiner Enden mit einem Verschluss versehenen Rohrabschnitt, wobei der Verschluss ein gelbildendes Pulver (Gelierpulver) sowie ein Geflecht oder eine Hülse (Mantel) aufweist, **dadurch gekennzeichnet, dass** ein Teil des gelbildenden Pulvers durch ein nicht-absorbierendes Material in disperser Form ersetzt ist, wobei der Verschluss somit eine Mischung aus gelbildendem Pulver und nicht-absorbierendem Material in disperser Form aufweist.

2. Röhrchen nach Anspruch 1, **dadurch gekennzeichnet, dass** das gelbildende Pulver ausgewählt ist aus der Gruppe von Alginaten und Polyvinylalkohol.

3. Röhrchen nach einem der Ansprüche 1 oder 2, **dadurch gekennzeichnet, dass** das nicht-absorbierende Material ausgewählt ist aus der Gruppe von Glas, PVC, Diatomeen (Kieselalgen) und Perliten.

4. Röhrchen nach einem der Ansprüche 1 bis 3, **dadurch gekennzeichnet, dass** das nicht-absorbierende Material in Kugelform vorliegt.

5. Röhrchen nach Anspruch 4, **dadurch gekennzeichnet, dass** der mittlere Kugeldurchmesser beispielsweise im Bereich zwischen etwa 50 µm und etwa 300 µm liegt.

6. Röhrchen nach einem der Ansprüche 1 bis 5, **dadurch gekennzeichnet, dass** ein Anteil des gelbildenden Pulvers im Bereich zwischen etwa 10 % und etwa 50 % durch das nicht-absorbierende Material in disperser Form ersetzt ist.

7. Röhrchen nach einem der Ansprüche 1 bis 6, **dadurch gekennzeichnet, dass** der Verschluss ein dreistückiger (dreiteiliger) Verschluss ist, welcher gebildet ist von einem nicht in direktem Kontakt mit der Flüssigkeit in dem Röhrchen stehenden äußeren Abschnitt und einem in Kontakt mit der Flüssigkeit in dem Röhrchen stehenden inneren Abschnitt, wobei der äußere und innere Abschnitt einen das gelbildende Pulver aufweisenden Zwischenabschnitt einschließen.

8. Röhrchen nach Anspruch 7, **dadurch gekennzeichnet, dass** der Verschluss ein dreistückiger Verschluss ist, welcher von einem äußeren Abschnitt und einem inneren Abschnitt aus Fasermaterial gebildet ist, wobei der äußere und innere Abschnitt einen aus einer Mischung von gelbildendem Pulver und nicht-absorbierendem Material in disperser Form bestehenden Zwischenabschnitt einschließen.

9. Röhrchen nach Anspruch 7, **dadurch gekennzeichnet, dass** der Verschluss gebildet ist von einem aus einem Geflecht aus Fasermaterial bestehenden äußeren Abschnitt, einem aus einem Kern aus thermoplastischem Material, welcher mit Fasern zur Ausbildung einer Hülle umhüllt ist, bestehenden inneren Abschnitt und einem aus gelbildendem Pulver, bei welchem ein Teil durch das nicht-absorbierende Material in disperser Form ersetzt ist, bestehenden Zwischenabschnitt.

10. Röhrchen nach Anspruch 7, **dadurch gekennzeichnet, dass** der dreistückige Verschluss gebildet ist von einem aus einem Geflecht aus Fasermaterial bestehenden äußeren Abschnitt, einem aus einem Kern aus thermoplastischem Material, welcher mit Fasern zur Ausbildung einer Hülle umhüllt ist, wobei der Kern eine Bohrung aufweist, bestehenden inneren Abschnitt und einem aus gelbildendem Pulver, bei welchem ein Teil durch das nicht-absorbierende Material in disperser Form ersetzt ist, bestehenden Zwischenabschnitt.

11. Röhrchen nach Anspruch 7, **dadurch gekennzeichnet, dass** der dreistückige Verschluss gebildet ist von einem aus einem Geflecht aus Fasermaterial bestehenden äußeren Abschnitt, einem aus einem Kern aus thermoplastischem Material, welcher mit Fasern zur Ausbildung einer Hülle umhüllt ist, wobei der Kern ein zentrales Geflecht aufweist, bestehenden inneren Abschnitt und einem aus gelbildendem Pulvermaterial, bei welchem ein Teil durch das nicht-absorbierende Material in disperser Form ersetzt ist, bestehenden Zwischenabschnitt.

12. Röhrchen nach einem der Ansprüche 1 bis 6, **dadurch gekennzeichnet, dass** der Verschluss einstückig ist und gebildet ist von einem Kern aus thermoplastischem Material, welcher mit Fasern zur Ausbildung einer Hülle umhüllt ist, wobei die Fasern mit einem gelbildenden Pulver, bei welchem ein Teil durch das nicht-absorbierenden Material in disperser Form ersetzt ist, imprägniert sind.

13. Röhrchen nach einem der Ansprüche 1 bis 6, **dadurch gekennzeichnet, dass** der Verschluss einstückig ist und gebildet ist von einem Kern aus thermoplastischem Material, welcher mit Fasern zur Ausbildung einer Hülle umhüllt ist, mit einem zentralen Geflecht, welches mit gelbildendem Pulver, bei welchem ein Teil durch das nicht-absorbierende Material in disperser Form ersetzt ist, imprägniert ist.

## Claims

1. A straw for the conservation of small quantities of substances, in particular biological substances, comprising a segment of tube provided inside one end with a stopper including gel powder as well as a braid or a sheath, **characterized in that** a proportion of the gel powder is replaced with dispersed nonabsorbent material, said stopper thus comprising a mixture of gel powder and dispersed nonabsorbent material.

2. A straw according to claim 1, **characterized in that** the gel powder is chosen from the group comprising alginates and polyvinyl alcohol.

3. A straw according to either claim 1 or claim 2, **characterized in that** the nonabsorbent material is chosen from the group comprising glass, PVC, diatoms and perlites.

4. A straw according to any of claims 1 to 3, **characterized in that** the nonabsorbent material takes the form of balls.

5. A straw according to claim 4, **characterized in that** the average diameter of the balls is from approximately 50 µm to approximately 300 µm, for example.

6. A straw according to any of claims 1 to 5, **characterized in that** the proportion of gel powder replaced with dispersed nonabsorbent material is from approximately 10% to approximately 50%.

7. A straw according to any of claims 1 to 6, **characterized in that** the stopper is a three-part stopper comprising an external part that is not in direct contact with the liquid contained in said straw and an internal part that is in contact with the liquid contained in said straw, with between them an intermediate part containing the gel powder.

8. A straw according to claim 7, **characterized in that** the stopper is a three-part stopper comprising a fibrous substance external part and a fibrous substance internal part with an intermediate part between them comprising a mixture of gel powder and dispersed nonabsorbent material.

9. A straw according to claim 7, **characterized in that** the stopper comprises an external part comprising a fibrous substance braid, an internal part comprising a thermoplastics material core sheathed with filaments constituting a sheath, and an intermediate part comprising gel powder a proportion of which has been replaced with dispersed nonabsorbent material.

10. A straw according to claim 7, **characterized in that** the three-part stopper comprises an external part comprising a fibrous substance braid, an internal part comprising a thermoplastics material core sheathed with filaments constituting a sheath, said core including a bore, and an intermediate part comprising gel powder a proportion of which has been replaced with dispersed nonabsorbent material.

11. A straw according to claim 7, **characterized in that** the three-part stopper comprises an external part comprising a fibrous substance braid, an internal part comprising a thermoplastics material core sheathed with filaments constituting a sheath, said core including a central braid, and an intermediate part comprising gel powder a proportion of which has been replaced with dispersed nonabsorbent material.

12. A straw according to any of claims 1 to 6, **characterized in that** the stopper is one-piece and comprises a thermoplastics material core sheathed with filaments constituting a sheath impregnated with a gel powder a proportion of which has been replaced with dispersed nonabsorbent material.

13. A straw according to any of claims 1 to 6, **characterized in that** the stopper is one-piece and comprises a thermoplastics material core sheathed with filaments constituting a sheath with a central braid impregnated with gel powder a proportion of which has been replaced with dispersed nonabsorbent material.
